# EUROPÄISCHE PATENTSCHRIFT

(11) **EP 2 787 165 B1**
(45) Veröffentlichungstag und Bekanntmachung des Hinweises auf die Patenterteilung: **16.11.2016**
(21) Anmeldenummer: 13162325.8
(22) Anmeldetag: 04.04.2013
(51) Int. Cl.: E21D 11/10, E21D 15/20, B66F 3/30

(54) **Stützzylinder und Schalungsanordnung mit Stützzylinder**
Support cylinder and formwork assembly with support cylinder
Cylindre de soutènement et agencement de coffrage pour un cylindre de soutènement

(43) Veröffentlichungstag der Anmeldung: 08.10.2014
(73) Patentinhaber: Kern Tunneltechnik SA, 6900 Lugano (CH)
(72) Erfinder: Kern, Reiner, 6900 Lugano (CH)
(74) Vertreter: Glück Kritzenberger Patentanwälte PartGmbB

(56) Entgegenhaltungen:
- DE-A1- 2 252 308
- DE-B- 1 064 710
- DE-C- 203 843
- DE-C- 971 121
- US-A- 2 432 076
- US-A- 3 173 659
- US-A- 3 706 441

## Beschreibung

Die vorliegende Erfindung betrifft einen Stützzylinder, der insbesondere für Schalungsanordnungen, insbesondere für den Tunnelbau, Verwendung findet. Ein derartiger Stützzylinder enthält einen Zylinder, einen darin bewegbaren Kolben als auch eine an dem Zylinder angeordnete Verriegelungseinrichtung, durch welche der Kolben in einer definierten Stellung relativ zum Zylinder arretierbar ist. Derartige Stützzylinder nehmen im Tunnelbau große Lasten auf, weshalb es erforderlich ist, eine definierte Stellung, meistens die ausgefahrene Endstellung des Zylinders, durch eine Verriegelungseinrichtung zu arretieren, damit eine weitere Abstützung ohne Druckbeaufschlagung des hydraulischen Stützzylinders erfolgen kann.

Ein Stützzylinder gemäß dem Oberbegriff des Anspruchs 1 ist aus der US 3,706,441 bekannt.

Es ist Aufgabe der Erfindung, einen Stützzylinder der eingangs genannten Art zu entwickeln, der einfach in seine Arretierstellung gebracht werden kann und ebenso einfach aus seiner Arretierstellung wieder in eine Freigabestellung gebracht werden kann, und welcher für hohe Lasten geeignet ist.

Die Aufgabe wird erfindungsgemäß durch einen Stützzylinder mit den Merkmalen des Anspruchs 1 gelöst. Vorteilhafte Weiterbildungen der Erfindung sind Gegenstand der abhängigen Ansprüche.

Erfindungsgemäß weist die Verriegelungseinrichtung eine Stelleinrichtung, zum Beispiel einen hydraulischen Stellzylinder, mit einem Stellelement auf. Das Stellelement, z.B. ein Stellkolben, ist dabei mit einer Bewegungskomponente quer zur Achse des Stützzylinders zwischen einer Freigabestellung und einer Verriegelungsstellung bewegbar. Mit dem Ausdruck "mit einer Bewegungskomponente quer zur Achse des Stützzylinders" soll ausgedrückt werden, dass für eine Verriegelung des Kolbens durch das Stellelement erforderlich ist, dass das Stellelement zumindest eine Bewegungskomponente quer zum Stützzylinder hat, da er anderenfalls nicht mit dem Kolben des Stützzylinders interagieren würde. Vorzugsweise ist die Bewegungsrichtung des Stellelements quer zum Stützzylinder. Es sind jedoch auch Bewegungsrichtungen in einem Winkel ungleich 90° vorstellbar, zum Beispiel in einem Winkel, der bis zu 45° von der Senkrechten zum Stützzylinder abweicht. In der Freigabestellung des Stellelements ragt dieses nicht in den Bewegungsbereich des Kolbens des Stützzylinders und in Verriegelungsstellung ragt das Verriegelungselement in den Bewegungsbereich des Kolbens und durchsetzt dabei mit seinem Verriegelungskonus eine Aufnahmebohrung in dem Kolben. Vorzugsweise ist die Aufnahmebohrung komplementär zu dem Verriegelungskonus des Stellelements ausgebildet, bzw. hat komplementär zu dem Verriegelungskonus ausgebildete Aufnahmeflächen, so dass ein Formschluss zwischen Verriegelungskonus und dem Kolben über eine große Fläche erzielt wird, der somit eine entsprechende Kraftbeaufschlagung des Stützzylinders ermöglicht. Aufgrund der konischen Form kann das Stellelement einfach in seine Verriegelungsstellung bewegt und aus seiner Verriegelungsstellung wieder in seine Freigabestellung zurückgezogen werden. Die erfindungsgemäße Ausbildung des Stützzylinders erlaubt somit ein einfaches Verriegeln und Freigeben des Kolbens des Stützzylinders.

Gemäß der Erfindung durchsetzt der Verriegelungskonus die Aufnahmebohrung des Kolbens in Verriegelungsstellung vollständig. Weiterhin hat die Verriegelungseinrichtung ein an dem Zylinder ausgebildete und dem Stellelement gegenüberliegende Kegelaufnahme, die zur Aufnahme des Endes des Verriegelungskonus in dessen Verriegelungsstellung ausgebildet ist. Der Verriegelungskonus wird somit in Verriegelungsstellung an einem Ende durch die Stelleinrichtung gehalten und an seinem freien Ende durch die Kegelaufnahme, so dass der Verriegelungskonus auf beiden Seiten des Kolbens gelagert ist, womit der Verriegelungskonus in der Lage ist, äußerst hohe Kräfte aufzunehmen. Da auch die Kegelaufnahme eine konisch ausgebildete Lagerfläche aufweist ist, wie der Name Kegelaufnahme bereits sagt, ist auch aus dieser Stellung ein leichtes Zurückziehen des Stellelements in die Freigabestellung möglich. Durch die Aufnahmebohrung in den Kolben und die weitergehende Lagerfläche der Kegelaufnahme wird ein weitgehend spielfreier Formschluss zwischen dem Verriegelungskonus und dem Zylinder auf beiden Seiten des Kolbens und am Kolben selbst realisiert. Diese Ausbildungsform der Erfindung ist somit insbesondere für Anwendungen im Tunnelbau geeignet, bei welchem äußerst hohe Tragkräfte auf die Stützzylinder wirken.

In einer vorteilhaften Weiterbildung der Erfindung hat die Kegelaufnahme eine Anzeigeeinrichtung, die das Erreichen der Verriegelungsstellung des Verriegelungskonus anzeigt. Ein derartige Anzeigeeinrichtung kann in einfachster Form eine Glasscheibe am Ende der Kegelaufnahme gebildet sein, durch welche das Eingreifen des Verriegelungskonus in die Lagerfläche der Kegelaufnahme ersichtlich ist. Sie kann auch durch ein federnd in Richtung auf den Verriegelungskonus vorgespanntes Anzeigeteil gebildet sein, welches in Verriegelungsstellung des Verriegelungskonus aus der Kegelaufnahme herausgedrückt wird, so dass ein Anzeigeabschnitt des Anzeigeteils ersichtlich aus der Kegelaufnahme hinausragt.

Ein derartiges Anzeigeteil kann beispielsweise ein Bolzen sein, der an einer Endplatte der Kegelaufnahme gehalten und mit einer Schraubenfeder gegen den Verriegelungskonus vorgespannt ist. Wenn der Verriegelungskonus in seine Verriegelungsstellung federt, drückt er den Kolben gegen die Federkraft nach außen, so dass ein Teil des Bolzens, der vorzugsweise der Bolzenkopf oder eine Bolzennut, nach außen gedrückt wird. Somit indiziert der aus der Kegelaufnahme herausragende Teil des Bolzens ganz klar, dass der Verriegelungskonus seine Verriegelungsstellung erreicht hat. Auf diese Weise kann sicher verifiziert werden, dass eine korrekte Verriegelungsstellung durch den Verriegelungskonus erreicht worden ist. Nun kann der Hydraulikdruck vom Stützzylinder weggenommen werden, da die auf den Stützzylinder wirkenden hohe Kräfte nach Wegnahme des Hydraulikdrucks durch den Verriegelungskonus der Verriegelungseinrichtung abgefangen werden.

Vorzugsweise ist an dem Zylinder auf der Seite der Stelleinrichtung eine konische Stützfläche für den Verriegelungskonus in Verriegelungsstellung ausgebildet. Dies bewirkt, dass der Verrieglungskonus in Verriegelungsstellung sich nicht an der Stelleinrichtung abstützt sondern an der Zylinderwand des Stützzylinders, die für die Aufnahme hoher Kräfte konzipiert ist. Die Stelleinrichtung ist dadurch entlastet und kann funktional allein zum Bewegen des Verriegelungskonus konzipiert werden.

Der Verriegelungskonus oder auch Verriegelungskolben ist vorzugsweise in Verriegelungsstellung beidseitig des Kolbens auf komplementären Stütz- bzw. Lagerflächen an dem Zylinder gelagert. Auf diese Weise wird die Stelleinrichtung selbst nicht mit den auf den Verriegelungskonus wirkenden Stützkräften des Stützzylinders belastet. Die Stütz- bzw. Lagerflächen können an der Zylinderwand selbst ausgebildet sein, oder an dem Zylinder befestigt sein, z.B. mittels angeschweißten oder anmontierten Lagerelementen.

Wie bereits oben beschrieben, umfasst die Stelleinrichtung vorzugsweise einen hydraulischen Stellzylinder, in welchem ein Stellkolben das Stellelement bildet. Da im Tunnelbau die meisten Funktionselemente ohnehin über Hydraulikdruck betätigt werden, wie zum Beispiel der Stützzylinder selbst, so ist es sinnvoll, auch die Stelleinrichtung der Verriegelungseinrichtung durch einen hydraulischen Stellzylinder mit der dazugehörigen hydraulischen Ansteuerung zu realisieren. Die Stelleinrichtung könnte jedoch auch eine elektromotorische Stelleinrichtung sein, in welcher das Stellelement dann beispielsweise über einen Spindelantrieb zwischen seiner Freigabestellung und Verriegelungsstellung bewegbar ist. Die Stelleinrichtung könnte zudem auch elektromotorisch oder elektromagnetisch sein.

In einer vorteilhaften Weiterbildung der Erfindung ist die Stelleinrichtung quer zur Achse des Stützzylinders angeordnet, das heißt derart, dass die Bewegungsrichtung des Verriegelungskonus quer zur Zylinderachse des Stützzylinders verläuft. Auf diese Weise ist der Stellweg zwischen der Freigabestellung und der Verriegelungsstellung minimiert und andererseits eine sichere Kraftaufnahme der auf den Kolben wirkenden Stützkraft durch den Verriegelungskonus möglich, insbesondere wenn der Verriegelungskonus beidseitig des Kolbens an dem Zylinder gelagert ist.

Die Erfindung betrifft ebenfalls eine Schalungsanordnung, die insbesondere für den Tunnelbau konzipiert ist, welche Schalungsanordnung wenigstens einen hydraulischen Stützzylinder nach obiger Beschreibung enthält, welcher Stützzylinder zur beweglichen Abstützung wenigstens eines Schalungsteils gegen eine Stützanordnung der Schalungsanordnung verwendet wird. Eine derartige Schalungsanordnung ist zum einen in der Lage, die Schalungsteile relativ schnell in ihre Endstellung zum Vergießen der Tunnelwände zu fahren, wobei die Endstellung auf einfache Weise verriegelt werden kann.

Vorzugsweise kann in der Kegelaufnahme noch ein Schmiernippel ausgebildet sein, der das Einführen von Schmierfett ermöglicht. Auf diese Weise können die mit dem Kolben zusammenwirkenden Teile der Verriegelungsvorrichtung leichtgängig gehalten werden, ohne Teile des Stützzylinders demontieren zu müssen. Dies wirkt insbesondere mit der konischen Form des Verriegelungskonus und den konischen Stütz- und Lagerflächen zusammen.

Die Erfindung wird nachfolgend beispielsweise anhand der schematischen Zeichnung beschrieben. In dieser zeigen:
Fig. 1 einen Querschnitt durch eine Schalungsanordnung mit einer Stützanordnung und zwei Stützzylindern zur Abstützung von Schalungsteilen im Tunnelbau,
Fig. 2 eine detailliertere Anzeige eines Stützzylinders mit Verriegelungsvorrichtung aus Fig. 1 in zusammengefahrener Stellung als auch in ausgefahrener Stellung,
Fig. 3 ein Detail III aus Fig. 2b.

Fig. 1 zeigt eine Schalungsanordnung 10 für den Bau eines Tunnels 12, welche Schalungsanordnung 10 eine Stützanordnung 14 und mehrere Stützzylinder 16 enthält, welche Stützanordnung und Stützzylinder Schalungsteile 26, 28 für den Tunnelbau an Unterstützungspunkten 20, 22, 24 gegen den Tunnel 12 abstützen, so dass der Zwischenraum zwischen dem Tunnel 12 und den Schalungsteilen 26, 28 mit Beton hinterspritzt werden kann, um so eine Tunnelröhre zu bilden. Der Stützzylinder 16 wird nachfolgend in den Fig. 2 und 3 detaillierter beschrieben.

Fig. 2a zeigt den Stützzylinder 16 aus Fig. 1 in zusammengeschobener Stellung, Fig. 2b in auseinandergefahrener Stützstellung. Der Stützzylinder 16 umfasst einen Zylinder 30 mit einem ersten Befestigungsteil 32 am freien Ende und einen darin axial verschiebbaren Kolben 34 mit einem zweiten Befestigungsteil 36 an seinem freien Ende. An dem Zylinder 30 ist eine Verriegelungseinrichtung 39 ausgebildet, die einen quer zum Stützzylinder 16 angeordneten hydraulischen Stellzylinder 42 umfasst, in welchem ein Stellkolben 44 verfahrbar ist. An seiner dem Stützzylinder 16 zugewandten Seite ist der Kolben 44 über eine Betätigungsstange 64 mit einem Verriegelungskonus 46 verbunden. Der Kolben 34 des Stützzylinders 16 hat eine Aufnahmebohrung 48, die den Kolben 34 in Bewegungsrichtung des Stellzylinders 42 durchsetzt. Die Verriegelungseinrichtung 39 hat weiterhin eine an dem Zylinder 30 ausgebildete und dem hydraulischen Stellzylinder 42 gegenüberliegende Kegelaufnahme 50, die eine konische Lagerfläche 71 für die Aufnahme des freien Endes des Verriegelungskonus 46 in Verriegelungsstellung des Verriegelungskonus aufweist. Diese Verriegelungsstellung ist in Fig. 2b dargestellt, wenn der Hydraulikzylinder auf seinen maximalen Hub ausgefahren ist. Es ist anzumerken, dass die Aufnahmebohrung 48 des Kolbens nicht unbedingt in der maximalen Ausfahrposition des Stützzylinders 16 angeordnet sein muss. Es können zudem auch mehrere Aufnahmebohrungen 48 an unterschiedlichen axialen Positionen in dem Kolben angeordnet sein, so dass der Kolben in unterschiedlichen axialen Positionen relativ zum Zylinder 30 verriegelbar ist. In seiner in Fig. 2b dargestellten Verriegelungsstellung durchsetzt der Verriegelungskonus 46 die Aufnahmebohrung 48 in dem Kolben 34 vollständig und ist in der konischen Lagerfläche 71 der Kegelaufnahme 50 mit seinem freien Ende aufgenommen. Auf Seiten des Stellzylinders ist der Verriegelungskonus auf einer konischen Stützfläche 52 abgestützt, die an einem fest mit dem Zylinder 30 verbundenen Zylinderabschnitt 40 der Verriegelungsvorrichtung 39 im Flanschbereich an den Zylinder 30 ausgebildet ist. Diese konische Stützfläche 52 stützt den Verriegelungskonus 46 auf der Seite des hydraulischen Stellzylinders 42 formschlüssig an dem Zylinder 30 des Stützzylinders 16 ab. In dieser Verriegelungsstellung ist somit der Verriegelungskonus 46 fest sowohl an dem Kolben 34 des Stützzylinders 16 als auch an dem Zylinder 30 auf beiden einander abgewandten Seiten des Kolbens 34 gelagert, und zwar auf der Stellzylinder-seitigen konischen Stützfläche 52 als auch auf der konischen Lagerfläche 71 der Kegelaufnahme. Damit ist der Kolben auf beiden Seiten sicher durch den Verriegelungskonus getragen. Die Zweipunktabstützung des Verriegelungskonus 46 an der konischen Stützfläche 52 und der konischen Lagerfläche 71 der Kegelaufnahme 50 erlaubt im Zusammenwirken mit der Aufnahmebohrung 48 in dem Kolben die Aufnahme sehr hoher Lasten, wie sie im Schalungsbau, insbesondere im Abstützen der Schalungsteile beim Tunnelbau üblich sind.

Das Zusammenwirken von Verriegelungseinrichtung 39 und Stützkolben 16 wird in der Detailansicht der Fig. 3 besonders deutlich. Der hydraulische Stellzylinder 42 verfügt über einen Zylinderabschnitt 54, in welchem der Stellkolben 44 axial bewegbar ist. Der Stellkolben 44 wird betätigt durch eine hydraulische Drucksteuerung 56, die Hydraulikfluid wahlweise in einen ersten Druckraum 58 oder in einen zweiten Druckraum 60 leitet. Der Zylinderabschnitt 54 ist durch eine feste Endkappe 62 verschlossen. Mit dem Stellkolben 44 ist eine Betätigungsstange 64 verbunden, die durch die Endkappe 62 hindurchragt und dort mit dem Verriegelungskonus 46 verbunden ist. Das Stellelement wird somit hier durch den Stellkolben 44 und die Betätigungsstange 64 in Verbindung mit dem Verriegelungskonus gebildet. Die Endkappe 62 führt die Betätigungsstange 64. In Fig. 3 ist der Verriegelungskonus 46 in Freigabestellung gezeigt. Der hydraulische Stellzylinder 42 ist über einen Zylinderabschnitt 40 mit einem Verbindungsrohr 66 mit einer Anflanschung 69 am Zylinder 30 des Stützzylinders 16 verbunden. Der Zylinderabschnitt 40 nimmt den Verriegelungskonus 46 in Freigabestellung auf, so dass er nicht mit dem Kolben 34 des Stützzylinders kollidiert. Im Bereich der Anflanschung 69 des Zylinders 30 ist die konische Stützfläche 52 angeordnet. Die konische Stützfläche 52 fluchtet in entsprechender Stellung des Kolbens 34 mit konischen Aufnahmeflächen 68, 70 in der Aufnahmebohrung 48 des Kolbens 34. Diese Aufnahmeflächen 68, 70 sind in der Kolbenwandung ausgebildet. Der hohle Innenraum des Kolbens ist in der Zeichnung durch das Rechteck 72 ersichtlich, in welchem keine Abstützfunktion realisiert wird. Die konische Stützfläche 52 fluchtet weiterhin mit der konischen Lagerfläche 71 in der Kegelaufnahme 50, die an der dem hydraulischen Stellzylinder 42 gegenüberliegenden Seite des Stützzylinders 16 angeordnet ist. Die konische Stützfläche 52 an der Seite des hydraulischen Stellzylinders 42, die konischen Aufnahmeflächen 68 und 70 in dem Kolbenmantel als auch die konische Lagerfläche 71 der Kegelaufnahme 50 bilden somit eine Aufnahme, die exakt komplementär zum Verriegelungskonus 46 des Stellelements 44, 64 ausgebildet bzw. geformt ist. Wenn der Verriegelungskonus somit in seine Verriegelungsstellung in die Kegelaufnahme 50 hineinfährt, liegt er vollflächig an der konischen Stützfläche 52, an den konischen Aufnahmeflächen 68, 70 des Kolbens 34 und in der konischen Lagerfläche 71 der Kegelaufnahme 50 an. Hierbei drückt der Verriegelungskonus 46 mit seinem freien Ende 74 gegen einen Bolzen 76, der an einer Endplatte 78 in axialer Verlängerung der Kegelaufnahme 50 gehalten und mittels einer Schraubenfeder 80 zum Stützzylinder 16 hin vorgespannt ist. Die Stellung des Kolbens wird begrenzt durch den Bolzenkopf 82, der außen gegen die Endplatte 78 anliegt. Fährt der Verriegelungskonus nun in seine in Fig. 2b dargestellte Verriegelungsstellung, so drückt sein freies Ende 74 den Bolzen 76 nach außen, womit der Bolzenkopf 82 von der Endplatte 78 abhebt. Hieran ist deutlich zu erkennen, dass der Verriegelungskonus 46 seine Verriegelungsposition erreicht hat. Hieran erkennt ein Arbeiter, dass die Tragfähigkeit des Stützzylinders auch nach Wegfall der hydraulischen Druckbeaufschlagung des Stützzylinders aufrechterhalten wird. Durch die komplementäre Ausbildung der konischen Stützfläche 52, der konischen Aufnahmeflächen 68, 70 in dem Kolben 34 und der konischen Lagerfläche 71 in der Kegelaufnahme 50 wird erreicht, dass der Verriegelungskonus 46 großflächig gegen diese Flächen anliegt und damit hohe Kräfte, die auf den Stützzylinder 16 wirken, auffangen kann. Aufgrund der konischen Form kann der Stützzylinder mit der Kraft des hydraulischen Stellzylinders 42 aus seiner Verriegelungsstellung in die in Fig. 3 dargestellte Freigabestellung zurückgezogen werden. Hierbei wird durch die Hydraulikfluidsteuerung 56 der zweite Druckraum 60 mit Druck beaufschlagt, wobei sich der Stellkolben 44 von dem Stützzylinder weg bewegt und dabei über die Betätigungsstange 64 den Verriegelungskonus 46 in die in Fig. 3 dargestellte Freigabestellung zieht. In dieser Freigabestellung ist der Kolben 34 frei in dem Stützzylinder 16 beweglich.

Die Erfindung ist beliebig innerhalb des Schutzbereichs der nachfolgenden Ansprüche variierbar.

Hinsichtlich des dargestellten Ausführungsbeispiels lässt sich anmerken, dass mehrere Durchbohrungen 48 in dem Kolben zum Zusammenwirken mit dem Verriegelungskonus 46 ausgebildet sein können, welche Durchbohrungen 48 an axial unterschiedlichen Positionen des Kolbens 34 aber parallel zueinander angeordnet sind. Es ist weiterhin klar, dass statt eines hydraulischen Stellzylinders 42 auch ein elektromotorischer oder elektromagnetischer Stellantrieb verwendet werden kann, um den Verriegelungskonus 46 zwischen seiner Freigabestellung und Verriegelungsstellung hin und her zu bewegen. Es ist weiterhin offensichtlich für den Fachmann, dass die Verriegelungsvorrichtung mit ihrer Bewegungsachse nicht exakt senkrecht zum Stützzylinder 16 angeordnet sein muss, sondern dass die Bewegungsachse für den hydraulischen Stellzylinder 42 in weiten Bereichen von der 90°-Ausrichtung zum Stützzylinder abweichen kann. Der Winkel der Bewegungsrichtung des hydraulischen Stellzylinders 42 kann somit beispielsweise in einer Richtung zwischen 65° und 115° relativ zur Achse des Stützzylinders 16 variieren.

Weiterhin ist es offensichtlich, dass die Anzeigeeinrichtung, die im vorliegenden Fall durch den federnd vorgespannten Bolzen 76 gebildet ist, auch schlichtweg dadurch gebildet sein kann, dass anstelle der Endplatte 78 eine Glasscheibe ausgebildet ist, durch die sichtbar ist, wenn das freie Ende 74 des Verriegelungskonus 46 in die konische Lagerfläche 71 der Kegelaufnahme 50 eingefahren ist und somit kurz hinter der Glasscheibe liegt. Die Anzeigeeinrichtung kann auch durch eine elektrische Vorrichtung gebildet sein, zum Beispiel einen Positionsschalter im Zusammenhang mit einer elektrischen Signalvorrichtung.

## Patentansprüche

1. Stützzylinder (16) enthaltend einen Zylinder (30), einen darin bewegbaren Kolben (34) als auch eine an dem Zylinder angeordnete Verriegelungseinrichtung (39), welche dazu konzipiert ist, den Kolben in einer definierten Stellung relativ zum Zylinder zu arretieren, wobei die Verriegelungseinrichtung eine Stelleinrichtung (42) mit einem Stellelement (44, 64, 46) aufweist, welches mit einer Bewegungskomponente quer zur Achse des Stützzylinders zwischen einer Freigabestellung und einer Verriegelungsstellung bewegbar ist, welches Stellelement einen Verriegelungskonus (46) aufweist, der in der Verriegelungsstellung in eine Aufnahmebohrung (48) in dem Kolben eingreift, **dadurch gekennzeichnet, dass** der Verriegelungskonus (46) die Aufnahmebohrung (48) des Kolbens (34) in Verriegelungsstellung vollständig durchsetzt, und dass die Verriegelungseinrichtung eine an dem Zylinder (30) ausgebildete und dem Stellelement (42) gegenüberliegende Kegelaufnahme (50) aufweist, die zur Aufnahme des Endes (74) des Verriegelungskonus in Verriegelungsstellung ausgebildet ist.

2. Stützzylinder nach Anspruch 1, **dadurch gekennzeichnet, dass** die Kegelaufnahme (50) eine Anzeigeeinrichtung (76, 78, 80, 82) aufweist, die Verriegelungsstellung des Verriegelungskonus (46) anzeigt.

3. Stützzylinder nach Anspruch 2, **dadurch gekennzeichnet, dass** die Anzeigeeinrichtung (76, 78, 80, 82) ein federnd in Richtung auf den Verriegelungskonus vorgespanntes Anzeigeteil (76) enthält, welches einen Anzeigeabschnitt (82) enthält, der aus der Kegelaufnahme hinausragt, wobei der Anzeigeabschnitt in Verriegelungsstellung des Verriegelungskonus aus der Kegelaufnahme herausgedrückt wird.

4. Stützzylinder nach Anspruch 3, **dadurch gekennzeichnet, dass** das Anzeigeteil (76) ein Bolzen ist, der an einer Endplatte (78) der Kegelaufnahme (50) gehalten und mit einer Schraubenfeder (80) gegen den Verriegelungskonus (46) vorgespannt ist, wobei ein Teil (82) des Bolzens, der den Bolzenkopf oder eine Bolzenmutter enthält, durch eine Bohrung in der Endplatte aus der Kegelaufnahme herausragt.

5. Stützzylinder nach einem der vorhergehenden Ansprüche, **dadurch gekennzeichnet, dass** die die Kegelaufnahme (50) an den Zylinder (30) angeschweißt oder geschraubt ist.

6. Stützzylinder nach einem der vorhergehenden Ansprüche, **dadurch gekennzeichnet, dass** die Verriegelungseinrichtung (39) einen hydraulischen Stellzylinder (42) umfasst, in welchem das Stellelement (44, 64, 46) den Verriegelungskonus (46) umfasst.

7. Stützzylinder nach einem der vorhergehenden Ansprüche, **dadurch gekennzeichnet, dass** an dem Zylinder (30) auf der Seite der Stelleinrichtung (42) eine konische Stützfläche (52) für den Verriegelungskonus (46) in Verriegelungsstellung ausgebildet ist.

8. Stützzylinder nach einem der vorhergehenden Ansprüche, **dadurch gekennzeichnet, dass** die Verriegelungseinrichtung (39) quer zur Kolbenachse des Stützzylinders (16) angeordnet ist.

9. Stützzylinder nach einem der vorhergehenden Ansprüche, **dadurch gekennzeichnet, dass** die Aufnahmebohrung (48) zu dem Verriegelungskonus komplementäre konische Aufnahmeflächen (68, 70) aufweist.

10. Stützzylinder nach einem der vorhergehenden Ansprüche, **dadurch gekennzeichnet, dass** die Kegelaufnahme (50) wenigstens eine zu dem Verriegelungskonus komplementäre konische Lagerfläche (71) aufweist.

11. Stützzylinder nach einem der vorhergehenden Ansprüche, **dadurch gekennzeichnet, dass** die Verriegelungseinrichtung (39) eine zwischen der Stelleinrichtung (42) und dem Stützzylinder (16) angeordnete Zylinderaufnahme (40) zur Aufnahme des Verriegelungskonus (46) in Freigabestellung umfasst.

12. Stützzylinder nach einem der vorhergehenden Ansprüche, **dadurch gekennzeichnet, dass** der Verriegelungskonus (46) in Verriegelungsstellung beidseitig des Kolbens (34) auf am Zylinder (30) ausgebildeten zum Verriegelungskonus (46) komplementären konischen Stütz- bzw. Lagerflächen (52, 71) gelagert ist.

13. Stützzylinder nach einem der vorhergehenden Ansprüche, **dadurch gekennzeichnet, dass** in der Kegelaufnahme (50) ein Schmiernippel ausgebildet ist.

14. Schalungsanordnung (10) insbesondere für den Tunnelbau, umfassend wenigstens einen hydraulischen Stützzylinder (16) nach einem der vorhergehenden Ansprüche zur beweglichen Abstützung von wenigstens einem Schalungsteil (26, 28) gegen eine Stützanordnung (14).

## Claims

1. Supporting cylinder (16) comprising a cylinder (30), a piston (34) that can be moved in said cylinder as well as a locking device (39) that is arranged on the cylinder, said locking device being designed so as to stop the piston in a defined position relative to the cylinder, wherein the locking device comprises an adjustment device (42) having an adjusting element (44, 64, 46) that can move with a movement component in a transverse manner with respect to the axis of the supporting cylinder between a release position and a locking position, said adjusting element comprising a locking cone (46) that engages in the locking position in a receiving hole (48) in the piston, **characterised in that** the locking cone (46) entirely penetrates the receiving hole (48) of the piston (34) in the locking position, and that the locking device comprises a cone receiving device (50) that is embodied on the cylinder (30) and lies opposite the adjusting element (42), said cone receiving device being embodied so as to receive the end (74) of the locking cone in the locking position.

2. Supporting cylinder according to Claim 1, **characterised in that** the cone receiving device (50) comprises a display device (76, 78, 80, 82) that displays the locking position of the locking cone (46).

3. Supporting cylinder according to Claim 2, **characterised in that** the display device (76, 78, 80, 82) contains a display part (76) that is under tension in a resilient manner in the direction of the locking cone, said display part containing a display section (82) that protrudes out of and beyond the cone receiving device, wherein the display section is pushed out of the cone receiving device in the locking position of the locking cone.

4. Supporting cylinder according to Claim 3, **characterised in that** the display part (76) is a bolt that is held on an end plate (78) of the cone receiving device (50) and is under tension by means of a coil spring (80) against the locking cone (46), wherein a part (82) of the bolt that comprises the bolt head or a bolt nut protrudes through a hole in the end plate out of the cone receiving device.

5. Supporting cylinder according to any one of the preceding claims, **characterised in that** the cone receiving device (50) is welded or screwed onto the cylinder (30).

6. Supporting cylinder according to any one of the preceding claims, **characterised in that** the locking device (39) comprises a hydraulic adjusting cylinder (42) in which the adjusting element (44, 64, 46) comprises the locking cone (46).

7. Supporting cylinder according to any one of the preceding claims, **characterised in that** a tapered supporting surface (52) is embodied on the cylinder (30) on the side of the adjusting device (42) for the locking cone (46) in the locking position.

8. Supporting cylinder according to any one of the preceding claims, **characterised in that** the locking device (39) is arranged in a transverse manner with respect to the piston axis of the supporting cylinder (16).

9. Supporting cylinder according to any one of the preceding claims, **characterised in that** the receiving hole (48) comprises tapered receiving surfaces (68, 70) that complement the locking cone.

10. Supporting cylinder according to any one of the preceding claims, **characterised in that** the cone receiving device (50) comprises a tapered bearing surface (71) that complements the locking cone.

11. Supporting cylinder according to any one of the preceding claims, **characterised in that** the locking device (39) comprises a cylinder receiving device (40) for receiving the locking cone (46) in the release position, said cylinder receiving device being arranged between the adjusting device (42) and the supporting cylinder (16).

12. Supporting cylinder according to any one of the preceding claims, **characterised in that** locking cone (46) is mounted in the locking position on the two sides of the piston (34) on tapered supporting surface (52) or mounting surface (71) that are embodied on the cylinder (30) and complement the locking cone (46).

13. Supporting cylinder according to any one of the preceding claims, **characterised in that** a lubricating nipple is provided in the cone receiving device (50).

14. Shuttering arrangement (10) in particular for constructing tunnels, comprising at least one hydraulic supporting cylinder (16) according to any one of the preceding claims for the movable support of at least one shuttering part (26, 28) against a supporting arrangement (14).

## Revendications

1. Vérin de soutien (16) comprenant un vérin (30), un piston (34) déplaçable dans celui-ci ainsi qu'un moyen de verrouillage (39) disposé sur le vérin, lequel est conçu pour bloquer le piston dans une position définie par rapport au vérin, dans le moyen de verrouillage présente un moyen de réglage (42) muni d'un élément de réglage (44, 64, 46) qui est déplaçable entre une position de libération et une position de verrouillage à l'aide d'un composant de déplacement transversalement à l'axe du vérin de soutien, lequel élément de réglage présente un cône de verrouillage (46) qui, dans la position de verrouillage, a prise dans un alésage de logement (48) placé dans le piston, **caractérisé en ce que** le cône de verrouillage (46) traverse complètement l'alésage de logement (48) du piston (34) en position de verrouillage, et **en ce que** le moyen de verrouillage présente un logement de cône (50) réalisé sur le vérin (30) et situé à l'opposé de l'élément de réglage (42), lequel est réalisé pour le logement de l'extrémité (74) du cône de verrouillage en position de verrouillage.

2. Vérin de soutien selon la revendication 1, **caractérisé en ce que** le logement de cône (50) présente un moyen d'indication (76, 78, 80, 82) qui indique la position de verrouillage du cône de verrouillage (46).

3. Vérin de soutien selon la revendication 2, **caractérisé en ce que** le moyen d'indication (76, 78, 80, 82) comporte une pièce d'indication (76) précontrainte de manière élastique en direction du cône de verrouillage, laquelle comporte une section d'indication (82) faisant saillie hors du logement de cône, dans lequel la section d'indication, en position de verrouillage du cône de verrouillage, est pressée hors du logement de cône.

4. Vérin de soutien selon la revendication 3, **caractérisé en ce que** la pièce d'indication (76) est un boulon qui est maintenu sur une plaque terminale (78) du logement de cône (50) et est précontraint contre le cône de verrouillage (46) par un ressort hélicoïdal (80), dans une partie (82) du boulon, qui contient la tête de boulon ou un écrou de boulon, fait saillie hors du logement de cône à travers un alésage placé dans la plaque terminale.

5. Vérin de soutien selon l'une quelconque des revendications précédentes, **caractérisé en ce que** le logement de cône (50) est soudé ou vissé sur le vérin (30).

6. Vérin de soutien selon l'une quelconque des revendications précédentes, **caractérisé en ce que** le moyen de verrouillage (39) comprend un vérin de réglage (42) hydraulique, dans lequel l'élément de réglage (44, 64, 46) contient le cône de verrouillage (46).

7. Vérin de soutien selon l'une quelconque des revendications précédentes, **caractérisé en ce qu'**au niveau du vérin (30), du côté du moyen de réglage (42), une surface d'appui conique (52) est réalisée pour le cône de verrouillage (46) en position de verrouillage.

8. Vérin de soutien selon l'une quelconque des revendications précédentes, **caractérisé en ce que** le moyen de verrouillage (39) est disposé transversalement à l'axe du piston du vérin de soutien (16).

9. Vérin de soutien selon l'une quelconque des revendications précédentes, **caractérisé en ce que** l'alésage de logement (48) présente des surfaces de logement coniques (68, 70) complémentaires au cône de verrouillage.

10. Vérin de soutien selon l'une quelconque des revendications précédentes, **caractérisé en ce que** le logement de cône (50) présente au moins une surface de palier conique (71) complémentaire au cône de verrouillage.

11. Vérin de soutien selon l'une quelconque des revendications précédentes, **caractérisé en ce que** le moyen de verrouillage (39) comprend un logement de vérin (40) disposé entre le moyen de réglage (42) et le vérin de soutien (16), destiné à loger le cône de verrouillage (46) en position de libération.

12. Vérin de soutien selon l'une quelconque des revendications précédentes, **caractérisé en ce que** le cône de verrouillage (46), en position de verrouillage, est monté de chaque côté du piston (34) sur des surfaces de soutien ou respectivement de palier (52, 71) coniques complémentaires au cône de verrouillage, réalisées sur le vérin (30).

13. Vérin de soutien selon l'une quelconque des revendications précédentes, **caractérisé en ce qu'**un graisseur est réalisé dans le logement de cône (50).

14. Agencement de coffrage (10), notamment pour la construction de tunnels, comprenant au moins un vérin de soutien hydraulique (16) selon l'une quelconque des revendications précédentes, destiné à l'appui mobile d'au moins une pièce de coffrage (26, 28) contre un agencement de soutien (14).
